# EUROPÄISCHE PATENTSCHRIFT

(11) **EP 0 164 072 B1**
(45) Veröffentlichungstag und Bekanntmachung des Hinweises auf die Patenterteilung: **12.02.1992**
(21) Anmeldenummer: 85106659.7
(22) Anmeldetag: 30.05.1985
(51) Int. Cl.: C11D 1/86, C11D 1/52, C11D 1/722, C11D 1/20

(54) **Waschmittel mit verstärkter Waschkraft**
Washing agent with intensified washing power
Agent de lavage ayant une force de lavage augmentée

(30) Priorität: 06.06.1984 AT 1859/84
(43) Veröffentlichungstag der Anmeldung: 11.12.1985
(73) Patentinhaber: Henkel Kommanditgesellschaft auf Aktien, 40191 Düsseldorf (DE)
(72) Erfinder: Frieser, Erich, A-1160 Wien (AT); Pfeifer, Franz, A-1220 Wien (AT); Nitsch, Giesela, A-1210 Wien (AT)

(56) Entgegenhaltungen:
- DE-C- 1 922 046
- DE-C- 2 327 862

## Beschreibung

Die zunehmende Bedeutung von Pflegeleichtwäsche aus Baumwolle, Synthesefasern und Baumwoll/Synthesefaser-Gemischen bedingt infolge der festen Haftung von Fett-/Öl- und Pigmentschmutz an diesen Textilien gesteigerte Anforderungen an die Waschwirkung von Textilwaschmitteln für den Haushalt und für gewerbliche Wäschereien. Hinzu kommt, daß man bestrebt ist, zur Einsparung von Energie die 95 °C-Kochwäsche durch Waschverfahren bei 40 bis 80 °C zu ersetzen.

Eine der Möglichkeiten zur Verbesserung der Waschkraft beim Waschen bei niedrigen Temperaturen besteht in der Verwendung von nichtionischen Tensiden, allein oder auch in Kombination mit anionischen Tensiden vom Typ der Alkylbenzolsulfonate, Fettalkoholsulfate, Alkansulfonate, Olefinsulfonate usw. So beschreibt zum Beispiel die DE-PS 23 27 867 ein Waschverfahren unter Verwendung eines Waschmittels mit einer Kombination von aliphatischen Polyethylenglykolen aus der Gruppe der ethoxylierten C₁₂- bis C₂₀-Alkohole, -Alkandiole, -Amine, -Carbonsäuren, -Carbonamiden oder -Sulfonamiden mit Ethoxylierungsgraden von 2 bis 6 und von 8 bis 20, wobei das Mischungsverhältnis der niedrig ethoxylierten Verbindung zur höher ethoxylierten Verbindung 1 : 5 bis 2 : 1 beträgt. Aus der DE-PS 19 22 046 sind Wasch- und Waschhilfsmittel zur Durchführung eines Waschverfahrens bekannt, dessen Tensidkombination aus 20 bis 90 Gew.-% anionischen, zwitterionischen oder nichtionischen Tensiden und 10 bis 80 Gew.-% eines Textilweichmachers besteht, der ein Fettsäurekondensationsprodukt mit einem bestimmten Anteil an Fettsäureteilglyceriden enthält, wobei das Fettsäurekondensationsprodukt durch Umsetzung eines Triglycerids aus höheren Fettsäuren mit einem Hydroxyalkylpolyamin hergestellt wird. Dieses Waschmittel besitzt gleichzeitig reinigende und textilweichmachende Eigenschaften. Die Herstellung eines Waschmittels mit besonders guter Waschkraft bei niedrigen Waschtemperaturen läßt sich hieraus nicht ableiten.

Es wurde nun gefunden, daß ein Waschmittel, enthaltend nichtionische und gegebenenfalls anionische Tenside und ein Kondensationsprodukt, hergestellt durch Umsetzung eines Triglycerids aus höheren Fettsäuren und einem Hydroxyalkylpolyamin sowie andere übliche Waschmittel, verstärkte Waschkraft aufweist, wenn es
- 4 bis 30 Gew.-%: einer Kombination aus
a) niedrig ethoxylierten aliphatischen C₁₂- bis C₂₀- Alkoholen mit 2 bis 6 Mol Ethylenoxid und/oder niedrig ethoxylierten C6-15 Alkylphenolen mit 1,5 bis 4 Mol Ethylenoxid
b) höher ethoxylierten aliphatischen C₁₂- bis C₂₀- Alkoholen mit 8 bis 20 Mol Ethylenoxid und/oder höher ethoxylierten C6-15 Alkylphenolen mit 6 bis 20 Mol Ethylenoxid,
wobei das Verhältnis von a) : b) im Bereich von 1 : 0,5 bis 1 : 5 liegt,
- 1 bis 10 Gew.-%: eines Umsetzungsproduktes von Triglyceriden höherer Fettsäuren mit 10 bis 22 Kohlenstoffatomen im Fettsäurerest mit Hydroxyalkylpolyaminen, die wenigstens eine Hydroxyethyl-, Hydroxypropyl- oder Dihydroxypropylgruppe und wenigstens zwei an Stickstoff gebundene Wasserstoffatome enthalten
- 5 bis 60 Gew.-%: sonstiger üblicher Waschmittelbestandteile außer anionischen Tensiden
- 0 bis 30 Gew.-%: anionische Tenside, jedoch nicht mehr anionische Tenside als nichtionische Tenside
enthält.

Die niedrig ethoxylierten aliphatischen C₁₂- bis C₂₀-Alkohole (Bestandteil a)) können natürliche oder synthetisch hergestellte lineare oder verzweigte, gesättigte oder ungesättigte Alkohole mit 12 bis 20 Kohlenstoffatomen sein, an die man 2 bis 6 Mol Ethylenoxid angelagert hat. Im allgemeinen verwendet man Ethylenoxidaddukte von Fettalkoholen oder Oxoalkoholen oder von Kombinationen aus Fettalkoholen oder Oxoalkoholen. Bestandteil a) kann zusätzlich beziehungsweise alternativ auch aus Alkylphenol-Ethoxylaten bestehen, deren Alkylgruppe 6 bis 15 Kohlenstoffatome enthält und an die 1,5 bis 4 Mol Ethylenoxid angelagert sind. Die höher ethoxylierten aliphatischen C₁₂- bis C₂₀-Alkohole leiten sich ebenfalls von natürlichen oder synthetischen Alkoholen mit 12 bis 20 Kohlenstoffatomen ab, die linear oder verzweigt, gesättigt oder ungesättigt sein können und an die man 8 bis 20 Mol Ethylenoxid pro Mol Alkohol angelagert hat. Bestandteil b) umfaßt außerdem oder zusätzlich höher ethoxylierte Alkylphenole mit 6 bis 15 Kohlenstoffatomen in der Alkylgruppe, an die man 6 bis 20 Mol Ethylenoxid angelagert hat. Das Gewichtsverhältnis von Bestandteil a) : b) liegt im Rahmen der vorliegenden Erfindung im Bereich von 1 : 0,5 bis 1 : 5.

Die genannte Kombination der nichtionischen Tenside mit einem niedrigen und einem hohen Anteil an Ethylenoxid bezieht sich auf Kombinationen, die sowohl aus niedrig ethoxylierten aliphatischen Alkoholen mit höher ethoxylierten Alkylphenolen als auch auf Kombinationen von niedrig ethoxylierten Alkylphenolen mit höher ethoxylierten Alkoholen. Wichtig ist jedenfalls, daß die Kombination niedrig ethoxylierte Bestandteile und höher ethoxylierte Bestandteile im Verhältnis von 1 : 0,5 bis 1 : 5 enthält.

Bei der Herstellung des Fettsäure/Hydroxyalkylpolyamin-Produktes setzt man pro Mol Hydroxyalkylpolyamin zweckmäßigerweise 1,3 bis 4, vorzugsweise 1,5 bis 3 Mol Fettsäurereste ein. Ein erfindungsgemäß verwendbares Kondensationsprodukt enthält beispielsweise 2 bis 20, vorzugsweise 5 bis 15 Gew.-% Diamidester, 20 bis 60, vorzugsweise 25 bis 45 Gew.-% Diamid, 5 bis 40, vorzugsweise 10 bis 35 Gew.-% Monoamide, 5 bis 40, vorzugsweise 10 bis 30 Gew.-% nichtumgesetztes Fettsäuretriglycerid, der Rest bis auf 100 Gew.-% besteht aus freien Fettsäuren, freiem Amin, Glycerin. Ein besonders geeignetes Kondensationsprodukt erhält man beispielsweise durch Umsetzung von 1 Mol Fettsäuretriglycerid, vorzugsweise 1 Mol gehärtetem Rindertalg, entsprechend 3 Mol Fettsäureresten und 1 Mol Hydroxyethylethylendiamin, das man gewünschtenfalls mit einer anorganischen oder mit einer nichttensidischen organischen Säure absäuert.

Zur Herstellung des Kondensationsproduktes geht von einem Hydroxyalkylpolyamin aus, das man mit einem Triglycerid unter Erwärmen auf Temperaturen von 90 bis 150 °C, vorzugsweise von 90 bis 130 °C reagieren läßt. Je nach der angewandten Temperatur sind bis zu 15, vorzugsweise bis zu 18 Stunden notwendig, um das Reaktionsgleichgewicht einzustellen. Setzt man 1 Mol gehärteten Talg mit einem Mol Hydroxyethylethylendiamin unter den genannten Bedingungen um, erhält man Kondensationsprodukte etwa der folgenden Zusammensetzung:
- 2 - 6 Gew.-%: Diamidester,
- 15 - 52 Gew.-%: Diamide,
- 11 - 27 Gew.-%: Monoamide,
- 9 - 27 Gew.-%: Talgfettsäuremono-, Di- und Triglyceride.
Der Rest bis auf 100 % sind freie Säuren, Glycerin und Wasser.

Man kann die Umsetzung bis zur Einstellung des Reaktionsgleichgewichts durchführen; für technische Zwecke sind allerdings auch Produkte brauchbar, bei denen das Fettsäurekondensationsprodukt wenigstens 50 Gew.-% und vorzugsweise 60 bis 90 Gew.-% des Reaktionsproduktes ausmacht. Zur Beendigung der Reaktion wird das Reaktionsprodukt in bekannter Weise abgekühlt und gegebenenfalls in eine bestimmte Form, beispielsweise Schuppenform oder Granulatform oder Pulverform gebracht. Man kann aber auch vorher die Reaktionsschmelze mit einer wasserlöslichen nichtensidischen organischen oder anorganischen Säure versetzen und das Reaktionsprodukt schwach alkalisch bis schwach sauer einstellen. Geeignete wasserlösliche organische oder anorganische Säuren sind zum Beispiel Essigsäure, Oxalsäure, Glykolsäure, Milchsäure, Zitronensäure, Weinsäure sowie Salzsäure, Schwefelsäure oder Phosphorsäure. Bevorzugt verwendet man Glykolsäure.

Das Fettsäurekondensationsprodukt kombiniert man im erfindungsgemäßen Waschmittel außer mit der Kombination niedrig ethoxylierter und höher ethoxylierter Alkohole bzw. Alkylphenole weiterhin mit 5 bis 60 Gew.-% sonstigen Waschmittelbestandteilen und gegebenenfalls mit anionischen Tensiden, die jedoch in ihrer Menge nicht mehr als die Menge der nichtionischen Tenside ausmachen. Als anionische Tenside kommen Alkali- oder Ammonium- oder Aminsalze von linearen Alkylbenzolsulfonaten, Alkansulfonaten, Olefinsulfonaten, alpha-Sulfofettsäureestersalzen und Alkylsulfaten in Frage. Zu den sonstigen Waschmittelbestandteilen, die in dem Verfahrensprodukt enthalten sein können und mit dem Kondensationsprodukt kombiniert werden, gehören beispielsweise Gerüstsubstanzen vom Typ der wasserlöslichen anorganischen Phosphate; ferner sind geeignet Alkalisalze von Aminopolycarbonsäuren, wie zum Beispiel Nitrilotriessigsäure, Ethylendiamintetraessigsäure; außerdem sind geeignet Alkalisalze organischer Phosphonsäuren, wie zum Beispiel 1-Hydroxyethan-1,1-diphosphonsäure, Aminotrimethylentriphosphonsäure, Ethylendiamintetramethylenphosphonsäure, Diethylentriaminpentamethylenphosphonsäure; außerdem geeignet sind polymere Carbonsäuren, wie zum Beispiel Polyacrylsäure, Polyhydroxyacrylsäure, sowie Copolymere von Maleinsäure mit Vinylmethylether bzw. Acrylsäure; auch unlösliche Gerüstsubstanzen sind geeignet wie zum Beispiel die in letzter Zeit als Phosphatsubstitut in zunehmendem Maße verwendeten Natriumalumosilikate vom Typ Zeolith A 4. Ebenfalls geeignete Gerüstsubstanzen sind Natriumcarbonat und Natrium- bzw. Magnesiumsilikat. Andere übliche Waschmittelbestandteile sind Vergrauungsinhibitoren, wie zum Beispiel Carboxymethylcellulose, Methylcellulose, Methylhydroxypropylcellulose, Hydroxyethylcellulose und ethoxylierte Stärke. Als Schauminhibitoren sind Alkalisalze gesättigter Fettsäuren mit 12 bis 22 Kohlenstoffatomen und/oder Siliconöle und/oder Paraffine in Mengen bis zu 4 % geeignet. Als optische Aufheller sind Verbindungen geeignet, die sich in der Regel von Diaminostilbendisulfonsäuren ableiten; aber auch Derivate vom Typ der Diarylpyrazoline, des Aminocumarins, des Distirylbiphenyls, des Thiophens jeweils allein oder in Mischungen, können als optische Aufheller eingesetzt werden. Zur Entfernung bleichbarer Verschmutzungen werden in Waschmitteln häufig 10 bis 20 Gew.-% Bleichmittel zugesetzt, worunter vorzugsweise Aktivsauerstoffträger verstanden werden, wie zum Beispiel Natriumperborat, Natriumpercarbonat, jeweils alleine oder in Kombination mit organischen, Persäure bildenden n-Acylverbindungen, zum Beispiel Tetraacetylethylendiamin, Tetraacetylglykoluril als Bleichaktivatoren. Auch H₂O₂ liefernde Salze wie zum Beispiel Caroate, Perbenzoate oder Peroxyphthalate, sowie organische oder anorganische Aktivchlorträger, wie zum Beispiel Alkalihypochlorite, Dichlor- oder Trichlorisocyanursäure bzw. deren Alkalisalze können als Bleichmittel eingesetzt werden.

Zur Beseitigung von Eiweiß- und Stärkeverschmutzungen enthalten die erfindungsgemäßen Waschmittel gelegentlich Enzyme, wobei alkali-, perborat- und tensidbeständige Proteasen und Amylasen bevorzugt werden. An Proteasen verwendet man soviel, daß eine Protease-Aktivität von 100 bis 2 500 LVE pro Gramm Fertigprodukt vorliegt, und an Amylasen verwendet man soviel, daß pro Gramm Fertigprodukt eine Amylase-Aktivität von 20 bis 2 000 SKBE vorliegt. Pulverförmige Waschmittel können hergestellt werden, indem man zunächst das Kondensationsprodukt herstellt und dann dieses zusammen mit den anderen Waschmittelbestandteilen, soweit sie hitzestabil sind, zu einer wäßrigen Suspension suspendiert und anschließend sprühtrocknet. Das sprühgetrocknete Produkt kann dann mit den restlichen Bestandteilen wie Bleichmitteln, Bleichaktivatoren, Enzymen und Duftstoffen vermischt werden. Zur Herstellung flüssiger Waschmittel arbeitet man das in geschmolzener oder emulgierter Form vorliegende Kondensationsprodukt in die vorzugsweise warme Lösung der übrigen Bestandteile in Wasser ein. Die erfindungsgemäßen Waschmittel zeigen deutlich verbesserte Waschleistung und kontrolliertes Schaumverhalten bei der Anwendung.

### Beispiele

Die folgenden Beispiele zeigen die Herstellung eines erfindungsgemäßen Waschmittels (Beispiel 1) sowie die Herstellung von Waschmitteln nach dem Stand der Technik (Beispiel 2, ohne Zusatz eines Kondensationsproduktes) und die Herstellung eines weiteren Waschmittels nach dem Stand der Technik ohne Zusatz eines Kondensationsproduktes und ohne Zusatz einer Kombination von nichtionischen Tensiden, bestehend aus niedrig ethoxylierten und hoch ethoxylierten Verbindungen (Beispiel 3).

Mit den so erhaltenen Waschmitteln wurden Waschversuche durchgeführt, aus denen erkennbar ist, daß das erfindungsgemäß hergestellte Waschmittel gemäß Beispiel 1 deutlich bessere Waschergebnisse liefert als die Waschmittel nach dem Stand der Technik.

### Beispiel 1

Ein Fettsäurekondensationsprodukt aus gehärtetem Talg und Hydroxyethylethylendiamin, bei dem das Molverhältnis von Fettsäureresten zu Amin gleich 3 : 1 ist, wurde hergestellt, indem man 900 g gehärteten Rindertalg auf 95 °C erhitzte und 114 g N-Hydroxyethylethylendiamin innerhalb 35 Minuten unter Rühren zutropfte. Anschließend wurde 4 Stunden bei 100 °C nachgerührt. Man ließ auf 90 °C abkühlen, gab dann 42,6 g 70%ige wäßrige Glykolsäure hinzu, und ließ nach weiteren 30 Minuten Rührzeit bei 90 °C durch Abkühlen in dünner Schicht erstarren.

In einem Mischer wurde dann ein Basiswaschmittel der folgenden Zusammensetzung hergestellt:
- 4 Gew.-%: Natriumdodecylbenzolsulfonat
- 25 Gew.-%: Natriumtripolyphosphat
- 20 Gew.-%: Natriumalumosilikat (Zeolith A 4)
- 4 Gew.-%: Wasserglas 1 : 3,35
- 3 Gew.-%: Natriumcarbonat
- 1,5 Gew.-%: Carboxymethylcellulose
- 2 Gew.-%: Natriumseife aus hydrierter Talgfettsäure
- 15 Gew.-%: Natriumperborat
- 2 Gew.-%: Tetraacetylethylendiamin
- 0,5 Gew.-%: Enzymprills, Typ Maxatase®
- 0,25 Gew.-%: optische Aufheller, Typ Tinopal® DMSX
Rest bis auf 90 Gew.-% Natriumsulfat.

Auf das in einem Mischer bewegte Basiswaschpulver wurden dann 2 Gew.-% einer Schmelze des wie oben hergestellten Fettsäurekondensationsproduktes sowie 4 Gew.-% Talgfettalkohol + 4 Mol Ethylenoxid und 4 Gew.-% Talgfettalkohol + 14 Mol Ethylenoxid in feiner Verteilung aufgesprüht. Nach 30 Minuten Bewegung des Waschmittels im Mischer lagen alle Bestandteile in gleichmäßig feiner Verteilung vor. Man ließ das Waschmittel auf Raumtemperatur abkühlen.

### Beispiel 2

Auf das Basiswaschmittel von Beispiel 1 wurden 5 Gew.-% Talgfettalkohol + 4 Mol Ethylenoxid und 5 Gew.-% Talgfettalkohol + 14 Mol Ethylenoxid aufgesprüht, wie in Beispiel 1 beschrieben.

### Beispiel 3

Auf das Basiswaschmittel von Beispiel 1 wurden 10 Gew.-% Talgfettalkohol + 14 Mol Ethylenoxid, wie in Beispiel 1 beschrieben, aufgesprüht. Der Talgfettalkohol in allen drei Beispielen bestand zu 60 bis 67 Gew.-% Fettalkohol mit 18 Kohlenstoffatomen, zu 25 bis 35 Gew.-% Fettalkohol mit 16 Kohlenstoffatomen und zu 4 bis 7 Gew.-% Fettalkohol mit 14 Kolenstoffatomen.

Mit den Waschmitteln der Beispiele 1, 2 und 3 wurden Waschversuche in einer 4 kg Trockenwäsche fassenden Haushaltswaschmaschine durchgeführt. Es wurde normal verschmutzte Haushaltswäsche und Testgewebe mit Testanschmutzungen eingesetzt. Die Wasserhärte betrug 9 °dH, die Dosierung betrug im Zweilaugenwaschverfahren in Vor- und Hauptwaschgang jeweils 80 g. Der Weißgrad (Remission in %) der gewaschenen Testgewebe wurde mittels eines Elrephomats DFC 5 (Firma Zeiss) mit Filter FL 46 ermittelt und statistisch ausgewertet. Man erhielt folgende Ergebnisse:

| Beispiel | Remission |
|---|---|
| 1 | 69.3 |
| 2 | 64.7 |
| 3 | 60.9 |

Aus diesen Ergebnissen geht die überlegene Waschleistung des erfindungsgemäßen Waschmittels gemaß Beispiel 1 gegenüber den Waschmitteln des Standes der Technik gemäß Beispiel 2 und 3 hervor. Ähnliche Unterschiede zwischen erfindungsgemäßen Waschmitteln und Waschmitteln nach dem Stand der Technik erhielt man, wenn man statt des Talgfettalkohol-Ethoxylats andere nichtionische Tenside, beispielsweise Oleyl-/Cethylalkoholgemische, Oxoalkoholgemische, Nonylphenol oder Alkohol/Nonylphenol, jeweils in Form ihrer Ethylenoxidkondensationsprodukte als Kombination niedrig ethoxylierter und hoch ethoxylierter nichtionischer Tenside einsetzte.

## Patentansprüche

1. Waschmittel mit verstärkter Waschkraft enthaltend nichtionische und gegebenenfalls anionische Tenside und ein Kondensationsprodukt, hergestellt durch Umsetzung eines Triglycerids aus höheren Fettsäuren und einem Hydroxyalkylpolyamin und andere übliche Waschmittelbestandteile, dadurch gekennzeichnet, daß es
4 bis 30 Gew.-% einer Kombination aus
a) niedrig ethoxylierten aliphatischen C₁₂- bis C₂₀-Alkoholen mit 2 bis 6 Mol Ethylenoxid und/oder niedrig ethoxylierten C6-15 Alkylphenolen mit 1,5 bis 4 Mol Ethylenoxid
b) höher ethoxylierten aliphatischen C₁₂- bis C₂₀-Alkoholen mit 8 bis 20 Mol Ethylenoxid und/oder höher ethoxylierten C6-15 Alkylphenolen mit 6 bis 20 Mol Ethylenoxid,
wobei das Verhältnis von a) : b) im Bereich von 1 : 0,5 bis 1 : 5 liegt,
1 bis 10 Gew.-% eines Umsetzungsproduktes von Triglyceriden höherer Fettsäuren mit 10 bis 22 Kohlenstoffatomen im Fettsäurerest mit Hydroxyalkylpolyaminen, die wenigstens eine Hydroxyethyl-, Hydroxypropyl- oder Dihydroxypropylgruppe und wenigstens zwei an Stickstoff gebundene Wasserstoffatome enthalten
5 bis 60 Gew.-% sonstiger üblicher Waschmittelbestandteile außer anionischen Tensiden
0 bis 30 Gew.-% anionische Tenside, jedoch nicht mehr anionische Tenside als nichtionische Tenside
enthält.

2. Waschmittel nach Anspruch 1, enthaltend ein Kondensationsprodukt, bei dem man pro Mol Hydroxyalkylpolyamin 1,3 bis 4, vorzugsweise 1,5 bis 3 Mol Fettsäurereste einsetzt und das eine Zusammensetzung von
2 bis 20, vorzugsweise 5 bis 15 Gew.-% Diamidester,
20 bis 60, vorzugsweise 25 bis 45 Gew.-% Diamide,
5 bis 40, vorzugsweise 10 bis 35 Gew.-% Monoamide,
5 bis 40, vorzugsweise 10 bis 30 Gew.-% Fettsäuretriglyceride,
Rest ad 100 Gew.-%: freie Fettsäuren, freies Amin, Glycerin,
aufweist.

3. Waschmittel nach Anspruch 1, enthaltend ein Kondensationsprodukt aus einem Fettsäuretriglycerid, vorzugsweise aus 1 Mol gehärtetem Talg, entsprechend 3 Mol Fettsäureresten und 1 Mol Hydroxyethylethylendiamin.

4. Waschmittel nach einem der Ansprüche 1 bis 3, dadurch gekennzeichnet, daß es als sonstige Waschmittelbestandteile bis 50 Gew.-% wasserlösliche organische Phosphate, und/oder Natrium-Alumosilikate vom Typ Zeolith A4, und/oder Alkalisalze von Aminopolycarbonsäuren, vorzugsweise von Nitrilotriessigsäure, Ethylendiamintetraessigsäure und/oder Alkalisalze organischer Phosphonsäuren, vorzugsweise Ethylendiamintetramethylenphosphonsäure, Diethylentriaminpentamethylenphosphonsäure, 1-Hydroxyethan-1, 1-diphosphonsäure enthält.

5. Waschmittel nach einem der Ansprüche 1 bis 4, dadurch gekennzeichnet, daß es zusätzlich bis zu 5 Gew.-% Natriumsalze von polymeren Carbonsäuren, wie z. B. Polyacrylsäure, Polyhydroxyacrylsäure, sowie Copolymere von Carbonsäuren, wie Maleinsäure(anhydrid), mit Methylvinylether oder Acrylsäure enthält.

6. Waschmittel nach einem der Ansprüche 1 bis 5, dadurch gekennzeichnet, daß es zusätzlich bis zu 4 Gew.-% Schauminhibitoren auf Basis von Na-Salzen von Fettsäuren mit 12 bis 22 Kohlenstoffatomen und/oder Silikonöle und/oder Paraffin enthält.

7. Waschmittel nach einem der Ansprüche 1 bis 6, dadurch gekennzeichnet, daß es 10 bis 25 Gew.-% einer Bleichkomponente, Bleichstabilisatoren und Bleichaktivatoren enthält.

8. Waschmittel nach einem der Ansprüche 1 bis 7, dadurch gekennzeichnet, daß es Proteasen entsprechend einer Proteaseaktivität von 100 bis 2 500 LVE pro Gramm und/oder Amylasen entsprechend einer Amylasenaktivität von 20 bis 2000 SKBE pro Gramm Fertigprodukt enthält.

## Claims

1. A detergent of enhanced detergent power containing nonionic and optionally anionic surfactants and a condensation product prepared by reaction of a triglyceride of higher fatty acids and a hydroxyalkyl polyamine and other typical detergent constituents, characterized in that it contains
4 to 30% by weight of a combination of
a) aliphatic C₁₂₋₂₀ alcohols containing 2 to 6 mol ethylene oxide and/or C₆₋₁₅ alkyl phenols containing 1.5 to 4 mol ethylene oxide and having low degrees of ethoxylation,
b) aliphatic C₁₂₋₂₀ alcohols containing 8 to 20 mol ethylene oxide and/or c₆₋₁₅ alkyl phenols containing 6 to 20 mol ethylene oxide and having relatively high degrees of ethoxylation,
the ratio of a) to b) being from 1 : 0.5 to 1 : 5,
1 to 10% by weight of a reaction product of triglycerides of higher fatty alcohols containing 10 to 22 carbon atoms in the fatty acid residue with hydroxyalkyl polyamines containing at least one hydroxyethyl, hydroxypropyl or dihydroxypropyl group and at least two hydrogen atoms attached to nitrogen,
5 to 60% by weight of other typical detergent constituents except anionic surfactants,
0 to 30% by weight of anionic surfactants, but not more anionic surfactants than nonionic surfactants.

2. A detergent as claimed in claim 1 containing a condensation product in which 1.3 to 4 and preferably 1.5 to 3 mol fatty acid residues are used per mol hydroxyalkyl polyamine and which has the following composition:
2 to 20 and preferably 5 to 15% by weight diamide ester,
20 to 60 and preferably 25 to 45% by weight diamides,
5 to 40 and preferably 10 to 35% by weight monoamides,
5 to 40 and preferably 10 to 30% by weight fatty acid triglycerides,
balance to 100% by weight: free fatty acids, free amine, glycerol.

3. A detergent as claimed in claim 1 containing a condensation product of a fatty acid triglyceride, preferably of 1 mol hydrogenated tallow, corresponding to 3 mol fatty acids residues and 1 mol hydroxyethyl ethylenediamine.

4. A detergent as claimed in any of claims 1 to 3, characterized in that it contains as other detergent constituents up to 50% by weight water-soluble organic phosphates and/or sodium alumosilicates of the zeolite A4 type and/or alkali metal salts of aminopolycarboxylic acids, preferably nitrilotriacetic acid, ethylenediamine tetraacetic acid and/or alkali metal salts of organic phosphonic acids, preferably ethylenediamine tetramethylene phosphonic acid, diethylenetriamine pentamethylene phosphonic acid, 1-hydroxyethane-1,1-diphosphonic acid.

5. A detergent as claimed in any of claims 1 to 4, characterized in that it additionally contains up to 5% by weight sodium salts of polymeric carboxylic acids, such as for example polyacrylic acid, polyhydroxyacrylic acid, and copolymers of carboxylic acids, such as maleic acid (anhydride), with methyl vinyl ether or acrylic acid.

6. A detergent as claimed in any of claims 1 to 5, characterized in that it additionally contains up to 4% by weight foam inhibitors based on sodium salts of C₁₂₋₂₂ fatty acids and/or silicone oils and/or paraffin.

7. A detergent as claimed in any of claims 1 to 6, characterized in that it contains 10 to 25% by weight of a bleach component, bleach stabilizers and bleach activators.

8. A detergent as claimed in any of claims 1 to 7, characterized in that it contains proteases corresponding to a protease activity of 100 to 2,500 LVE per gram and/or amylases corresponding to an amylase activity of 20 to 2,000 SKBE per gram end product.

## Revendications

1. Produit de lavage à pouvoir détergent renforcé, contenant des agents tensioactifs non ioniques et éventuellement des agents tensioactifs anioniques et un produit de condensation, préparé par réaction d'un triglycéride d'acides gras supérieurs et d'une hydroxyalkylpolyamine, et d'autres composants de détergents usuels, caractérisé en ce qu'il contient : de 4 à 30 % en poids d'une association
a) d'alcools aliphatiques en C₁₂-C₂₀ faiblement oxyéthylés, comportant de 2 à 6 moles d'oxyde d'éthylène et/ou d'alkyl (C₆-C₁₅) phénols faiblement oxyéthylés comportant de 1,5 à 4 moles d'oxyde d'éthylène,
b) d'alcools aliphatiques en C₁₂-C₂₀ fortement oxyéthylés, comportant de 8 à 20 moles d'oxyde d'éthylène et/ou d'alkyl (C₆-C₁₅) phénols fortement oxyéthylés, comportant de 6 à 20 moles d'oxyde d'éthylène.
le rapport a) : b) étant dans la plage de 1 : 05 à 1 : 5,
de 1 à 10 % en poids d'un produit de réaction de triglycérides d'acides gras supérieurs ayant de 10 à 22 atomes de carbone dans le radical acide gras, avec des hydroxyalkylpolyamines qui comportent au moins un groupe hydroxyéthyle, hydroxypropyle ou dihydroxypropyle et au moins deux atomes d'hydrogène liés à l'azote,
de 5 à 60 % en poids d'autres composants usuels de détergents, à l'exception d'agents tensioactifs anioniques,
de 0 à 30 % en poids d'agents tensioactifs anioniques, mais pas plus d'agents tensioactifs anioniques que d'agents tensioactifs non ioniques.

2. Produit de lavage selon la revendication 1, contenant un produit de condensation dans lequel on introduit, par mole d'hydroxyalkylpolyamine, de 1,3 à 4, de préférence de 1,5 à 3 moles de restes acide gras, et qui est composé de
2 à 20, de préférence 5 à 15 % en poids de diamideester,
20 à 60, de préférence 25 à 45 % en poids de diamides,
5 à 40, de préférence 10 à 35 % en poids de monoamides,
5 à 40, de préférence 10 à 30 % en poids de triglycérides d'acides gras,
le reste jusqu'à 100 % en poids étant constitué d'acides gras libres, d'amine libre, de glycérol.

3. Produit de lavage selon la revendication 1, contenant un produit de condensation obtenu à partir d'un triglycéride d'acide gras, de préférence à partir de 1 mole de suif durci, correspondant à 3 moles de restes acide gras et 1 mole d'hydroxyéthylethylènediamine.

4. Produit de lavage selon l'une quelconque des revendications 1 à 3, caractérisé en ce qu'il contient en tant qu'autres composants de détergent, jusqu'à 50 % en poids de phosphates organiques solubles dans l'eau et/ou d'aluminosilicates de sodium du type zéolite A 4, et/ou de sels alcalins d'acides aminopolycarboxyliques, de préférence d'acide nitrilotriacétique, d'acide éthylènediaminetétraacétique et/ou de sels alcalins d'acides phosphoniques organiques, de préférence d'acide éthylènediaminetétraméthylènephosphonique, d'acide diéthylènetriaminepentaméthylènephosphonique, d'acide 1-hydroxyéthane - 1,1-diphosphonique.

5. Produit de lavage selon l'une quelconque des revendications 1 à 4, caractérisé en ce qu'il contient en outre jusqu'à 5 % en poids de sels sodiques d'acides carboxyliques polymères, comme par exemple le poly(acide acrylique), le poly (acide hydroxyacrylique), ainsi que de copolymères d'acides carboxyliques tels que l'acide (anhydride) maléique, avec l'éther méthylvinylique ou l'acide acrylique.

6. Produit de lavage selon l'une quelconque des revendications 1 à 5, caractérisé en ce qu'il contient en outre jusqu'à 4 % en poids d'additifs antimousse à base de sels de Na d'acides gras ayant de 12 à 22 atomes de carbone et/ou d'huiles de silicone et/ou de paraffine.

7. Produit de lavage selon l'une quelconque des revendications 1 à 6, caractérisé en ce qu'il contient de 10 à 25 % en poids d'un agent de blanchiment, de stabilisants de blanchiment et d'activateurs de blanchiment.

8. Produit de lavage selon l'une quelconque des revendications 1 à 7, caractérisé en ce qu'il contient des protéases correspondant à une activité de protéase de 100 à 2500 unités LVE par g et/ou des amylases correspondant à une activité d'amylase de 20 à 2000 unités SKBE par g de produit final.
